# EUROPÄISCHE PATENTSCHRIFT

(11) **EP 0 170 179 B1**
(45) Veröffentlichungstag und Bekanntmachung des Hinweises auf die Patenterteilung: **04.11.1987**
(21) Anmeldenummer: 85109103.3
(22) Anmeldetag: 20.07.1985
(51) Int. Cl.: B65H 29/04, B65H 45/16

(54) **Vorrichtung an einem Falzklappenzylinder zur Übernahme von Falzprodukten**
Device for taking over folded products from a folding-jaw cylinder
Dispositif pour recueillir des produits pliés à partir d'un cylindre à volets de pliage

(30) Priorität: 02.08.1984 DE 3428512
(43) Veröffentlichungstag der Anmeldung: 05.02.1986
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

## Beschreibung

Die Erfindung betrifft eine Vorrichtung nach dem Oberbegriff des Anspruchs 1.

Aus der DE-AS-21 36 227 ist es beispielsweise bekannt, gefaltete Papierprodukte mittels eines Trennteiles wieder zu öffnen, um z. B. Beilagen in das Falzprodukt einfügen zu können. Für das Wiederöffnen von Falzprodukten wird üblicherweise eine separate Vorrichtung benötigt, was die Gerätekosten und die sogenannte Weiterverarbeitung allgemein verteuert bzw. verumständlicht.

Aufgabe der Erfindung ist es, eine Übernahme und Transportvorrichtung aufzuzeigen, die Falzprodukte direkt aus dem Falzapparat entnimmt und diese verlangsamt an im "Inline Betrieb" angeschlossene, weiterverarbeitende Aggregate weitergibt.

Die Erfindung geht aus von einem zum Stande der Technik gehörende Falzapparat, der einen Falzklappenzylinder und einen an diesen angestellten Falzmesserzylinder, der auch gleichzeitig Sammelzylinder sein kann, umfaßt. Bekanntlich wird hierbei der Falz dadurch gebildet, daß die auf dem Falzmesserzylinder liegenden Bogen oder Bogenpakete jeweils durch ein Falzmesser, das steuerbar am Falzmesserzylinder angeordnet ist, in die geöffnete Falzklappe im Falzklappenzylinder gestoßen werden. Über eine umlaufende Transporrvorrichtung z. B. ein Schaufelrad, erfolgt anschließend die Entnahme der Falzprodukte aus dem Falzapparat. In äquivalenter Weise kann jedoch auch die Erfindung von einem sogenannten Trommelfalzapparat ausgehen, bei dem anstelle von Falzklappenzylinder und Falzmesserzylinder ein Falzwalzenpaar verwendet wird, zwischen dem mittels eines in dieses stoßenden Falzmessers die Bogen oder Bogenpakete hindurchgefalzt werden.

Bei beiden der vorgenannten Falzapparategattungen kann die der Erfindung zugrunde liegende Aufgabe durch die Anwendung der Merkmale des kennzeichnenden Teils des Anspruchs 1 gelöst werden. Aus der nichtvorveröffentlichten DE-PS-34 27 559 ist es bekannt, Mitnehmer hinterhalb des Falzes einzuführen und auf diese Weise das Falzprodukt dem Falzapparat zu entnehmen. Es zeigt schematisch:
Fig.1 eine Seitenansicht der erfindungsgemäßen Vorrichtung,
Fig.2 eine Vorderansicht der erfindungsgemäßen Vorrichtung,
Fig.3 eine in Fig.2 verwendete einstellbare Ablenkvorrichtung für die erfindungsgemäßen Mitnehmer,
Fig.4 den zeitlichen Ablauf der Auslenkung der Mitnehmer,
Fig.5 eine in der Vorrichtung gemäß Fig.1 verwendbare Umlenkvorrichtung zur Geschwindigkeitsreduzierung in Form eines gekröpften Kettenrades,
Fig.6 bis 8 Befestigungsmöglichkeiten der erfindungsgemäßen Mitnehmer und
Fig.9 und 10 die Spreizung der zu übernehmenden Falzprodukte an der Umlenkvorrichtung gemäß Fig.1.

Fig.1 läßt einen Falzmesserzylinder 1 der gleichzeitig auch Sammelzylinder sein kann, und einen Falzklappenzylinder 2 erkennen. Bogen oder Bogenpakete 3, die zuvor mit einer oder mehreren Farben in einer Druckmaschine bedruckt wurden, werden an der Übergabestelle 4 in bekannter Weise in geöffnete Falzklappen 5 am Falzklappenzylinder 2 mittels an dem Falzmesserzylinder 1 angeordneten Falzmessern gestoßen wonach zur Falzbildung die Falzklappen 5 schließen. Durch Weiterdrehung der Zylinder 1, 2 entsteht der in Fig.1 dargestellte dreieckförmige Bereich A an bzw. hinter der Übergabestelle 4, der auch als "Zwickel" bezeichnet werden kann. Zu diesem Zeitpunkt liegen die beiden Hälften der Falzprodukte 3 noch auf dem Falzmesserzylinder 1.

Ein derartiger dreieckförmiger Bereich entsteht auch bei dem eingangs erwähnten Falzwalzenpaar, zwischen dem die zu falzenden Bogen oder Bogenpakete hindurchgefalzt werden, wenn zwischen diese ein Messer gestoßen wird. Somit kann die im nachfolgenden beschriebene Vorrichtung auch bei dieser Art von Falzapparaten eingesetzt werden wobei lediglich für die Mitnehmer in den Walzenpaaren entsprechende Ausnehmungen bzw. Vertiefungen am Umfang des Mantels vorgesehen werden müssen.

Die erfindungsgemäße Vorrichtung umfaßt eine umlaufende Endlostransportvorrichtung 7, beispielsweise eine Kette oder einen Zahnriemen. Die Transportvorrichtung 7 wird um ein Umlenkrad 8 geführt, das oberhalb des keilförmigen Bereiches A positioniert ist. An der Transportvorrichtung 7 sind elastische Mitnehmer 8 befestigt, beispielsweise aus hochelastischem Federstahl, die von der Seite gesehen eine Form aufweisen, die besonders aus den Figuren 6 bis 8 zu entnehmen ist. Mit Hilfe der elastischen Mitnehmer werden die Falzprodukte 3 von den Zylindern 1, 2 mit erhöhter Geschwindigkeit abgezogen, wobei anschliessend vorzugsweise unter Bildung einer Schuppe eine Verlangsamung in dem sich daran anschließenden, geradlinigen Transportbereich eintritt. Durch die Führung der Transportvorrichtung 7 um ein weiteres Umlenkrad 11 in der Weise, daß die nich außen stehenden Enden der Mitnehmer 9 etwa im Zentrum des Umlenkrades 11 liegen, ist eine weitere Reduzierung der Geschwindigkeit der Falzprodukte 2 in vorteilhafter Weise möglich, die sogar die Geschwindigkeit "0" annehmen kann, wenn der Drehpunkt der Mitnehmer exakt im Mittelpunkt des Umlenkrades 11 liegt. In diesem Moment kann die Übernahme also bei dieser relativ niedrigen Geschwindigkeit oder bei Stillstand von Mitnehmern eines weiteres Transportsystems erfolgen, das in Fig.1 lediglich durch einen Pfeil 12 angedeutet ist. Derartige Übernahmevorrichtungen sind im einzelnen aus der älteren Anmeldung der Anmelderin gemäß PB 3286/1689 zu entnehmen. Anschließend läuft die Transportvorrichtung um ein oberes Umlenkrad 10, wonach die Mitnehmer wieder nach unten in Richtung unteres Umlenkrad 8 zur Übernahme eines weiteres Falzproduktes 3 geführt werden.

Im folgenden werden die erfindungsgemäße Anordnung, die Steuerung und Ausbildung der Mitnehmer im einzelnen beschrieben.

Wie Fig.2 erkennen läßt, sind vorzugsweise beidseitig des Falzproduktweges umlaufende Endlostransportvorrichtungen 7 bzw. 7' angeordnet, die oberhalb des keilförmigen Bereiches A um die Umlenkräder 8 bzw. 8' geführt werden. Dabei ergibt sich eine Erhöhung der Geschwindigkeit der vorzugsweise abgewinkelten Enden 9a, 9a' der Mitnehmer 9 bzw. 9', da diese aus einer etwa geradlinigen Bewegung kommen die anschließend bei der Umführung am Umlenkrad 8 in eine bogenförmige Bahn übergeht. Der Abstand bzw. die Breite der Endlostransportvorrichtungen 7, 7' können entsprechend der zu verarbeitenden Exemplarbreite variabel gemacht werden.

Vorzugsweise ist das Umlenkrad 8 so positioniert, daß der Anstieg der Geschwindigkeit der Enden 9a, 9a' beginnt, nachdem die Enden im Bereich A in die noch offenen Hälften der Falzprodukte 3 eintauchen, so daß die Falzprodukte 3 mit erhöhter Geschwindigkeit von dem Falzmesserzylinder 3 nach vorherigem Öffnen der Falzklappen 5 abgezogen werden können. Normalerweise sind die aus hochelastischem Material bestehenden Mitnehmer entspannt an der Transportvorrichtung 7 befestigt. Rechtzeitig bevor die Mitnehmer 9 in die Nähe der Umlenkrolle 8 gelangen, wird durch eine stationäre Spann- bzw. Auslenkvorrichtung, beispielsweise in Form einer Auslenkschiene 13, bewirkt, daß die Mitnehmer 9 mit den unteren, abgewinkelten Enden 9a, 9a' nach außen abgelenkt, das heißt gespannt werden. Nach Überfahren der Ablenkschienen 13 bzw. 13' werden sich nunmehr die Mitnehmer 9, 9' wieder entspannen, so daß die Enden 9a, 9a' mit der schmalen Seite sich wieder nach innen bewegen und im Bereich A zwischen die noch geöffneten Hälften des Falzproduktes 3 einschwenken.

Gegebenenfalls kann, besonders bei hohen Geschwindigkeiten eine Freigabe der Mitnehmer 9 vorverlegt werden, so daß sie sich schon verhältnismäßig früh nach innen, also in Richtung Falzprodukt, entspannen können. Auch eine zwangsweise Führung wäre möglich. Mit relativ hoher Geschwindigkeit fahren dann die Enden 9a, 9a' im Bereich A zwischen die geöffneten Hälften der Falzprodukte 3. Hierfür kann die in Fig.3 dargestellte variable Auslenk- bzw. Spannvorrichtung verwendet werden. Neben einer stationären Auslenkschiene 13 ist ein bogenförmig um das Umlenkrad - verschwenkbares Auslenkelement 14 angedeutet, das praktisch in Richtung keilförmigen Bereich A eine Verlängerung der Auslenkschiene 13 bewirkt. Somit kann der Zeitpunkt bzw. der örtliche Punkt, an dem die gespannten Mitnehmer 9 freigegeben werden, individuell bestimmt werden.

Um die nach Freigabe der gespannten Mitnehmer 9 hervorgerufenen Schwingungen zu dämpfen, bietet sich an, zumindest an der Innenseite der Bahn der Mitnehmer 9, 9a Dämpfungselemente 15 vorzusehen, die beispielsweise aus einem elastischen Material, wie Gummi oder Kunststoff oder aus einem Magnet, bestehen können. Gegebenenfalls können auch beidseitig des Mitnehmerweges derartige Dämpfungslemente 15 angeordnet werden, so daß deren Schwingungen rasch unterdrückbar sind.

Nachdem wie bereits erwähnt, die Falzprodukte mit erhöhter Geschwindigkeit mittels der Mitnehmer 9, 9' bzw. deren abgewinkelten Enden 9a, 9a' von den Zylindern 1, 2 abgezogen wurden, wird unter Schuppenbildung die Geschwindigkeit der Falzprodukte 3 niedriger, sobald die Mitnehmer 9 wieder linear an der Transportvorrichtung 7 in Richtung Umlenkrad 11 geführt werden. Die Transportvorrichtung 7 wird in der Weise um das Umlenkrad 11 geführt, daß die nach außen stehenden Enden der Mitnehmer 9 etwa im Mittelpunkt des Umlenkrades 11 umlaufen. Dadurch ergibt sich eine weitere Reduzierung.der Geschwindigkeit der Falzprodukte 3. Wird der Drehpunkt der Mitnehmer genau in den Mittelpunkt des Umlenkrades 11 gelegt, so ergibt sich die Geschwindigkeit "0" für die Falzprodukte 3 beim Umführen der Transportvorrichtung 7 um das Umlenkrad 11. Somit kann in vorteilhafter Weise die erwähnte Übergabe der Falzprodukte an weitere Transportsysteme zur Weiterverarbeitung erfolgen.

Fig.4 zeigt schematisch den zeitlichen Verlauf der Auslenkung der Mitnehmer 9 durch die Auslenkschiene 13 sowie deren Entspannung dahinter, wobei zur Dämpfung der Schwingungen nach erfolgter Freigabe ein Dämpfungselement 15 angedeutet ist.

Eine weitere vorteilhafte Wirkung der erfindungsgemäßen Vorrichtung entsteht dadurch, daß bei der Führung der Mitnehmer 9 um das Umlenkrad 11 eine automatische Drehung der Mitnehmer 9 in den Falzprodukten 3 entsteht, wodurch diese automatisch gespreizt werden (Fig. 10), da die Mitnehmer im Bereich A mit den abgewinkelten Enden 9a, 9b mit der Schmalseite zwischen die geöffneten Hälften der Falzprodukte 3 eingeführt wurden (Fig.9). Die Übergabe an weitere Transportsysteme wird dadurch wesentlich erleichtert.

Eine weitere Erleichterung an der Übergabestelle ergibt sich dadurch, daß die in Fig.5 angedeutete, gekröpfte Form für das Umlenkrad, hier beispielsweise ein Kettenrad 16, gewählt wird. In Fig.1 kann bei der Umführung der Mitnehmer um das Umlenkrad 11 ein Fig.5 entsprechendes Kettenrad 16 verwendet werden und durch ein weiteres Ablenkelement 13" können die Mitnehmer 9, 9' wieder nach außen gebogen werden so daß die Enden 9a, 9b aus dem Falzprodukt 3 heraustreten. Dieser Vorgang erfolgt, nachdem das Falzprodukt 3 durch die Mitnehmer eines nachfolgenden Transportsystems aufgefädelt bzw. ergriffen wurde.

Die Figuren 6 bis 8 zeigen vorteilhafte Ausführungsformen der erfindungsgemäßen Mitnehmer und deren Befestigung an einem Transportsystem. Gemäß Fig.6 und 7 können die oberen Enden der Mitnehmer 9 mit Löchern 23, 24 versehen werden, so daß unter Abbiegung durch diese Löcher ein Querstab 19 steckbar ist, der seinerseits an einem umlaufenden Transportsystem, beispielsweise einer mittig angeordneten Kette 18, befestigt sein kann. Entsprechend der Breite der zu übernehmenden Falzexemplare 3 kann durch Verschieberollen 20, 21 das obere Ende der Mitnehmer, wie angedeutet, zusammengedrückt werden, so daß eine Verschiebung der Position der Mitnehmer 9, 9' auf den Querstabhälften 19, 22 individuell möglich ist. Dieser Vorgang kann automatisiert werden. In Fig.6 ist die rechte Hälfte des Querstabes mit 19 und die linke mit 22 bezeichnet, wobei die Verstellung lediglich des rechten Mitnehmers 9 dargestellt wurde. Eine weitere Variante zur Befestigung der Mitnehmer 9 zeigt Fig.8 wo das obere Ende der Mitnehmer 9 beidseitig mit Ausnehmungen 27 versehen ist. Mit Hilfe von zwei parallel angeordneten Querstäben 25, 26, die ihrerseits ebenfalls wieder an einem vorzugsweise mittig angeordneten, hier nicht gezeigten Transportsystem befestigt sein können, erfolgt durch wellenförmige Verbiegung des oberen Endes der Mitnehmer 9, dessen Fixierung zwischen den Querstäben 25, 26. Dadurch kann die Lage der Mitnehmer auf den Querstäben 25, 26 ebenfalls der Breite der Falzprodukte 3 angepaßt werden.

Eine weitere vorteilhafte Ausführungsform ergibt sich durch Kettenübergänge von rund in gerade über Kettenführungen mit bestimmten Funktionen für einen stoßfreien Übergang oder besondere Bewegungsrichtung.

## Patentansprüche

1. Vorrichtung an einem Falzklappenzylinder (2) zur Obernahnme und zum Weitertransport der zwischen Falzklapppenzylinder (2) und Falzmesserzylinder (1) mit einem Querfalz versehenen Falzprodukte (3) durch eine umlaufende Transportvorrichtung (7), dadurch gekennzeichnet, daß an der umlaufenden Transportvorrichtung (7) elastische Mitnehmer (9) im vorbestimmten Abstand befestigt sind, die vor dem Erreichen des etwa keilförmigen Bereiches A hinter bzw. an der Obergabestelle (4) der Falzprodukte (3) von dem Falzmesserzylinder (1) zu dem Falzklappenzylinder (2) durch eine Auslenkvorrichtung (13) gespannt und mit den abgewinkelten Enden (9a) außerhalb der seitlichen Begrenzung der Falzprodukte (3) gebogen werden, daß die Mitnehmer (9) hinter der Auslenkvorrichtung (13) mit den abgewinkelten Enden (9a) in den keilförmigen Bereich A einfedern, daß nach ihrer Freigabe aus den Falzklappen (5) die Falzprodukte (3) durch die um ein Umlenkrad (8) durch die Endlostransportvorrichtung (7) geführten Mitnehmer (9) beschleunigt von den Zylindern (1, 2) abgeführt werden, daß danach die Trasportvorrichtng (7) in der Weise um ein weiteres Umlenkrad (11) geführt wird, daß die die Falzprodukte (3) führenden Enden (9a) der Mitnehmer (9) unter Drehung um etwa 90° im Mittelpunkt oder in einem kleineren Bogen innerhalb des Umlenkradumfangs geführt werden, wodurch die Falzprodukte (3) am Umlenkrad (11) mit reduzierter Geschwindigkeit an eine weitere Transportvorrichtung (12) übergebbar sind.

2. Vorrichtung nach Anspruch 1 dadurch gekennzeichnet, daß die Auslenkvorrichtung (13) durch ein in einem Bogen verschwenkbares Auslenkelement (14) in Richtung zum keilförmigen Bereich A verlängerbar ist. (Fig.3)

3. Vorrichtung nach Anspruch 1 oder 2, dadurch gekennzeichnet daß die Mitnehmer (9) aus hochelastischem Federstahl bestehen.

4. Vorrichtung nach einem der Ansprüche 1 bis 3, dadurch gekennzeichnet, daß beidseitig der Falzprodukte (3, 3') federnde Mitnehmer (9, 9') tragende Transportvorrichtungen (7, 7') in Form von Endlosketten oder Endlosriemen angeordnet sind.

5. Vorrichtung nach einem der vorhergehenden Ansprüche, dadurch gekennzeichnet, daß das weitere Umlenkrad (16) konkav (gekröpft) ausgebildet ist. (Fig.5)

6. Vorrichtung nach Anspruch 1 bis 3, dadurch gekennzeichnet, daß die elastischen Mitnehmer (9, 9') von einer gemeinsamen, mittig geführten Transportvorrichtung (18) über einen Querstab (19) mitgenommen werden, auf dem sie am umgebogenen Ende über Löcher (23, 24) aufgesteckt sind, wobei die Verschiebung der Mitnehmer (9, 9') auf dem Querstab (19) durch die die Enden zusammendrückenden Verschiebeelemente (20, 21) erfolgt.

7. Vorrichtung nach einem der vorhergehenden Ansprüche bis 4, dadurch gekennzeichnet, daß die elastischen Mitnehmer (9) an einem Ende mit Ausnehmungen (27) an beiden Seiten versehen sind und zwischen zwei parallel zueinander verlaufende Querstäbe (25, 26) verschiebbar aufgesteckt sind.

8. Vorrichtung nach einem der vorhergehenden Ansprüche, dadurch gekennzeichnet, daß zumindest an einer Seite des Weges der entspannten, in den Bereich A eingreifenden Mitnehmer (9) eine Dämpfungsvorrichtung (15) angeordnet ist.

9. Vorrichtung nach Anspruch 8 dadurch gekennzeichnet, daß die Dämpfungsvorrichtung (15) aus einem elastischen Material besteht oder ein magnetisches Element umfaßt.

10. Vorrichtung nach einem der vorhergehenden Ansprüche, dadurch gekennzeichnet daß der Abstand zwischen zwei Transportvorrichtungen (7, 7') einstellbar ist.

## Claims

1. Device on a folding jaws cylinder (2) for taking over and conveying the folded products (3), provided with a cross fold, between the folding jaws cylinder (2) and the folding blade cylinder (1), by means of a circulating transport device (7), characterised in that on the circulating transport device (7) resilient carrier devices (9) are secured at a predetermined distance, and are spread by means of a deflection device (13) before reaching the approximately wedge-shaped area A behind or at the transfer point (4) of the folded products (3) from the folding blade cylinder (1) to the folding jaws cylinder (2), and are bent with the angled ends (9a) outside the lateral limitation of the folded products (3), in that behind the deflection device (13) the carrier devices (9) spring into the wedge-shaped area a with the angled ends (9a), in that after their release from the folding jaws (5) the folded products (3) are taken up by the carrier devices (9) guided by the endless transport device (7) round a guide wheel (8), accelerated by the cylinders (1, 2), in that afterwards the transport device (7) is guided round a further guide wheel (11) in such a way that the ends (9a) of the carrier devices (9) guiding the folded products (3) are guided by rotation by approximately 90° in the centre point or in a smaller arc inside the guide wheel circumference, whereby the folded products (3) on the guide wheel (11) can be transferred at reduced speed to a further transport device (12).

2. Device according to claim 1, characterised in that the deflection device (13) can be extended in the direction of the wedge-shaped area A by a guide element (14) pivotable in an arc (Fig. 3).

3. Device according to claim 1 or 2, characterised in that the carrier devices (9) are of highly resilient spring steel.

4. Device according to one of claims 1 to 3, characterised in that on both sides of the folded products (3, 3') there are arranged transport devices (7, 7'), in the form of endless chains or endless belts, carrying resilient carrier devices (9, 9').

5. Device according to one of the preceding claims, characterised in that the further guide wheel (16) is made to be concave (offset) (Fig. 5).

6. Device according to claim 1 to 3, characterised in that the resilient carrier devices (9, 9') are carried along by a common transport device (18) guided centrally over a cross bar (19), on which they are placed at the curved end by means of apertures (23, 24), whereby the movement of the carrier devices (9, 9') on the cross bar (19) is effected by the shift elements (20, 21) pressing the ends together.

7. Device according to one of the preceding claims 1 to 4, characterised in that the resilient carrier devices (9) are provided at one end with recesses (27) on both sides and are movably placed between two cross bars (25, 26) running parallel to each other.

8. Device according to one of the preceding claims, characterised in that at least on one side of the path of the relaxed carrier devices (9) engaging into the area A a damping device (15) is arranged.

9. Device according to claim 8, characterised in that the damping device (15) is of a resilient material or a magnetic element.

10. Device according to one of the preceding claims, characterised in that the distance between two transport devices (7, 7') can be adjusted.

## Revendications

1. Dispositif prévu sur un cylindre à volets de pliage (2) pour la prise en charge et le transport ultérieur des produits pliés (3) qui ont été munis d'un pli transversal entre le cylindre à volets de pliage (2) et le cylindre à couteaux de pliage (1), au moyen d'un dispositif transporteur tournant (7), caractérisé en ce que, sur le dispositif transporteur tournant (7), sont fixés, à un écartement prédéterminé des entraîneurs (9) qui, avant d'atteindre la région (A) à peu près en forme de coin située en aval ou au droit de la zone de transfert (4) des produits pliés (3) du cylindre à couteaux de pliage (1) au cylindre à volets de pliage (2), sont tendus par un dispositif de déviation (13) et recourbés de manière que leurs extrémités coudées (9a) se trouvent en dehors de la limite latérale des produits pliés (3), en ce que les entraîneurs (9) engagent leurs extrémités coudées (9a) dans la région en forme de coin (A) en aval du dispositif de déviation (13), par effet de ressort, en ce que, après avoir été libérés des volets de pliage, les produits pliés (9) sont évacués des cylindres (1, 2) avec accélération, par les entraîneurs (9) qui sont entraînés autour d'une roue de renvoi (8) par le dispositif transporteur sans fin (7), en ce que, ensuite, le dispositif transporteur (7) embrasse une autre roue de renvoi (11) de telle manière que les extrémités (9a) des entraîneurs (9) qui guident les produits pliés (3) soient entraînées, en décrivant une rotation d'environ 90° pour passer par le centre de la circonférence de la roue de renvoi, ou en décrivant un arc plus petit pour passer à l'intérieur de la circonférence de la roue de renvoi, de sorte que les produits pliés (3) peuvent ainsi être transférés à un autre dispositif transporteur (12) avec une vitesse réduite au niveau de la roue de renvoi (11).

2. Dispositif selon la revendication 1, caractérisé en ce que le dispositif de déviation (13) peut être prolongé par un élément de déviation (14) que l'on peut faire pivoter selon un arc en direction de la région en forme de coin (A) (figure 3).

3. Dispositif selon la revendication 1 ou 2, caractérisé en ce que les entraîneurs (9) sont faits d'acier à ressorts à haute élasticité.

4. Dispositif selon l'une des revendications 1 à 3, caractérisé en ce que des dispositifs transporteurs (7, 7') portant des entraîneurs élastiques (9, 9') et constitués par des chaînes sans fin ou des courroies sans fin sont disposés des deux côtés des produits pliés (3, 3').

5. Dispositif selon l'une des revendications précédentes, caractérisé en ce que l'autre roue de renvoi (16) est concave (déportée) (figure 5).

6. Dispositif selon l'une des revendications 1 à 3, caractérisé en ce que les entraîneurs élastiques (9, 9') sont entrainés par un dispositif transporteur commun (18) guidé en position centrale, par l'intermédiaire d'une broche transversale (19) sur laquelle ces organes sont enfilés, à leur extrémité recourbée, au moyen de trous (23, 24), la translation des entraîneurs (9, 9') sur la broche transversale (19) étant commandée par les éléments de translation (20,21) qui resserrent les extrémités.

7. Dispositif selon l'une des revendications précédentes 1 à 4, caractérisé en ce qu'à une extrémité, les entraîneurs élastiques (9) sont munis d'évidements (27) sur les deux côtés et sont emboités, avec possibilité de translation, entre deux broches transverales (25, 26) qui s'étendent parallèlement entre elles.

8. Dispositif selon l'une des revendications précédentes, caractérisé en ce qu'un dispositif amortisseur (15) est disposé au moins sur un côté du trajet des entraîneurs (9) lorsqu'ils sont détendus et s'engagent dans la région (A).

9. Dispositif selon la revendication 9, caractérisé en ce que le dispositif amortisseur (15) est fait d'une matière élastique ou comprend un élément magnétique.

10. Dispositif selon l'une des revendications précédentes, caractérisé en ce que la distance d'écartement entre deux dispositifs transporteurs (7, 7') est réglable.
